# EUROPÄISCHE PATENTSCHRIFT

(11) **EP 0 279 405 B1**
(45) Veröffentlichungstag und Bekanntmachung des Hinweises auf die Patenterteilung: **03.11.1993**
(21) Anmeldenummer: 88102213.1
(22) Anmeldetag: 15.02.1988
(51) Int. Cl.: H01R 13/64, H01R 23/70

(54) **Steckverbinder**
Connector
Connecteur

(30) Priorität: 18.02.1987 DE 3705180
(43) Veröffentlichungstag der Anmeldung: 24.08.1988
(73) Patentinhaber: SIEMENS AKTIENGESELLSCHAFT, 80333 München (DE)
(72) Erfinder: Longueville, Jacques, B-8020 Oostkamp (BE); Moyaert, Werner, B-8221 Jabbeke (BE)

(56) Entgegenhaltungen:
- EP-A- 0 128 307
- EP-A- 0 179 999
- DE-A- 2 534 775

## Beschreibung

Die Erfindung bezieht sich auf einen Steckverbinder mit einem Buchsenteil, das im wesentlichen aus einer ebenen Platte besteht, die von in einem bestimmten Raster angeordneten Stiften oder Messern durchsetzt ist, und das zumindest an Längsseiten der Platte parallel zu den Stiften oder Messern von dieser abragende Seitenwände aufweist, welche auf ihrer den Stiften oder Messern zugewandten Innenseite mit Nuten versehen sind, die sich parallel zu den Stiften oder Messern erstrecken, und mit wenigstens einem zwischen die Seitenwände des Buchsenteiles einsteckbaren Steckerteil, das auf die Stifte oder Messer aufsteckbare Kontaktfedern enthält, und mit gesondert handhabbaren Hakenteilen, die mit dem Buchsenteil verrastbare Zinken mit hakenförmig ausgebildeten und durch Durchbrüche des Buchsenteiles steckbaren Zinkenspitzen aufweisen und die in Verlängerung der Seitenwände des Buchsenteiles von diesem abstehen und mit hinter Rastkanten der Steckerteile einrastbaren Vorsprüngen versehen sind.

Ein derartiger Aufbau ist bei dem aus der EP 0 128 307 A1 bekannten Übergabestecksystem vorgesehen. Hierbei sind sowohl an einem Kabelgehäuse als auch im Bereich einer als Gegensteckelement dienenden Messerleiste miteinander mechanisch korrespondierende Kodierteile angebracht, die über ein gemeinsames Verriegelungselement miteinander in Eingriff gebracht und gehalten werden. Das Verriegelungselement erfüllt dabei die Doppelfunktion der Kodierung zur Verhinderung von Fehlsteckungen sowie der Befestigung bzw. Verriegelung des Kabelgehäuses. Die Kodierteile sind dabei am Kabelgehäuse in Form von Taschen und entfernbaren Stegpartien und an der Messerleiste als zu den Taschen korrespondierende Einsteckbuchsen sowie als Steckbuchsen zur Aufnahme der Verhakungen der Verriegelungselemente ausgebildet.

Ein weiterer Steckverbinder ist aus der Abbildung auf Seite 60 der Zeitschrift "Markt & Technik", Heft 1/2 vom 9. Januar 87 (ISSN 0344-8843) bekannt. Bei solchen Steckverbindern wird das Buchsenteil vorzugsweise auf die Kontaktstifte oder Kontaktmesser einer Messer- oder Stiftleiste aufgesteckt, die mit diesen Messern oder Stiften eine Rückwand eines elektrischen Gerätes, z. B. eines Einschub-Gestells, durchsetzt. Dadurch bilden die Seitenwände des Buchsenteils Führungen für Steckerteile, die zwischen die Seitenwände des Buchsenteils eingesteckt werden können und dabei eine bestimmte Gruppe von Stiften oder Messern des Buchsenteils kontaktieren. An den Seitenwänden des Buchsenteiles können Hakenteile verrastet werden, die ein Steckerteil festhalten, wenn es zwischen die Seitenwände des Buchsenteiles eingesteckt worden ist.

Aufgabe vorliegender Erfindung ist es, einen Steckverbinder der eingangs genannten Art so auszubilden, daß eine Kodierung der Steckerteile bezüglich eines Buchsenteiles unkompliziert möglich ist und die Steckerteile dabei auch um 180° gedreht zwischen die Seitenwände des Buchsenteils eingesteckt werden können.

Zur Lösung dieser Aufgabe ist gemäß der Erfindung vorgesehen, daß jedes Steckerteil des Buchsenteils symmetrisch aufgebaut ist und die Durchbrüche an der Platte des Buchsenteiles in Verlängerung einer jeden Nut der Seitenwände vorgesehen sind, daß jedes Steckerteil mit nur einer kammartig in ausbrechbare Zinken gegliederten Wand versehen ist, daß jedes Hakenteil mit einer kammartig in Zinken gegliederten Wand versehen ist und die Zinken jedes Steckerteiles sowie die Zinken jedes Hakenteiles in die Nuten der Seitenwände passen, daß jedes einem Steckerteil zugeordnete Hakenteil an der der in Zinken gegliederten Wand gegenüberliegenden Seite des Steckerteiles in das Buchsenteil eingesetzt ist, und daß weitere Zinken vorgesehen sind, die, unabhängig handhabbar, in die Nuten der Seitenwände einfügbar und mit dem Buchsenteil verrastbar ausgebildet sind.

Diese Ausbildung des Steckverbinders ermöglicht es vorteilhaft, die Steckerteile mit nur einem Kabelausgang zu versehen, wobei durch das um 180° verdrehte Einstecken des Steckerteiles eine weitere Kabelausgangsrichtung erhalten wird, die der anderen Kabelausgangsrichtung entgegengesetzt ist. Die nur auf einer mit einer Seitenwand des Buchsenteils korrespondierenden Seite des Steckerteils vorgesehenen Zinken können nämlich durch an sich aus der EP-0 179 999 A2 bekanntes Ausbrechen einzelner Zinken zu einer Kodierung des Steckerteiles verwendet werden, die eine bestimmte Zuordnung zwischen einem Steckerteil und einer bestimmten Gruppe von Stiften oder Messern des Buchsenteiles sicherstellt, indem in zugeordnete Nuten des Buchsenteiles die voneinander unabhängig handhabbaren Zinken eingesetzt und dadurch diese Nuten gegenüber Zinken des Steckerteils blockiert werden. Durch den symmetrischen Aufbau des Buchsenteils ist dies wahlweise auf der einen oder anderen Seite des Buchsenteils möglich. Entsprechend können die zum Festhalten des Buchsenteiles verwendeten Hakenteile der einen oder der anderen Seitenwand zugeordnet werden.

Bei einer vorteilhaften Ausgestaltung der Erfindung ist vorgesehen, daß die Nuten der Seitenwände im Rasterabstand der Stifte oder Messer angeordnet sind. Hierdurch ist es möglich, jedes Steckerteil im Rasterabstand längs des Buchsenteiles zu versetzen, so daß jede beliebige Gruppe von Stiften oder Messern des Buchsenteiles einem bestimmten Steckerteil zugeordnet werden kann.

Nachfolgend wird ein Ausführungsbeispiel eines Steckverbinders nach der Erfindung anhand von acht Figuren näher erläutert. Dabei zeigen, in Schrägsicht,
FIG 1a ein Buchsenteil mit einem an diesem verrasteten Hakenteil vor dem Aufstecken auf eine Gruppe von Messern oder Stiften, die in einem Rechteckraster angeordnet sind,
FIG 1b eine Gruppe von Messern oder Stiften, die eine Rückwand eines Gerätes oder Gestells durchsetzt,
FIG 2 ein zum Einstecken zwischen die Seitenwände eines Buchsenteiles bestimmtes Steckerteil,
FIG 3 ein zur Verbindung mit einem Buchsenteil vorgesehenes Hakenteil,
FIG 4 einen gesondert handhabbaren Zinken und
FIG 2b, 2c und 2d die voneinander verschiedenen Teile, aus denen ein Steckerteil zusammengesetzt ist.

Im einzelnen ist den FIG zu entnehmen, daß ein Buchsenteil 1 eine streifenförmige Platte 2 aufweist, die in einer bestimmten Rasterordnung von Kanälen 3 durchsetzt wird. Mit diesen Kanälen 3 kann die Platte 2 über eine bestimmte Gruppe von Stiften oder Messern 4 geschoben werden. Die Stifte oder Messer 4 befinden sich mit endseitigen Abschnitten auf der Oberseite 5 der Platte 2.

Auf dieser Seite 5 ist die Platte 2 entlang ihrer Längsränder mit parallel zu den Stiften oder Messern 4 von der Platte 2 abragenden Seitenwänden 6 versehen.

Die Seitenwände 6 bilden Führungen für Steckerteile 7, die so bemessen sind, daß sie zwischen die Seitenwände 6 eingefügt werden können und dabei mit Kontaktfedern, die in den Steckerteilen enthalten sind, eine bestimmte Anzahl der Stifte oder Messer 4 kontaktieren.

Die in den Steckerteilen 7 befindlichen Kontaktfedern sind an Leitungen angeschlossen, die über ein Kabel 8 aus einem Steckerteil 7 herausgeführt werden. Das Kabel 8 verläßt ein Steckerteil 7 über eine Kabelaustrittsöffnung, die den Kabelaustritt in einer zu den Seitenwänden 6 des Buchsenteiles 1 parallelen Richtung ermöglicht.

Um zu gewährleisten, daß ein Steckerteil 7 innerhalb der Seitenwände 6 nur auf die vorgesehene Messer- oder Stiftgruppe aufgesteckt werden kann, sind beide Seitenwände 6 auf ihrer Innenseite 9, die jeweils der gegenüberliegenden Seitenwand 6 desselben Buchsenteiles 1 zugewandt ist, mit zu den Stiften oder Messern 4 parallelen Rippen 10 versehen.

Die Rippen 10 begrenzen Nuten 11, in die den Nuten angepaßte Zinken 12 eines Steckerteiles 7 eingeschoben werden können.

Die Zinken 12 ergeben sich durch eine kammartige Ausbildung einer U-Seitenwand 13 eines U-förmigen Steckerteil-Gehäuses 14, dessen U-Seitenwände 13 beim Einfügen eines Steckerteiles 7 zwischen die Seitenwände 6 des Buchsenteiles 1 parallel zu den Seitenwänden 6 gerichtet sind.

Die am freien Ende einer der beiden U-Seitenwände 13 des Steckerteil-Gehäuses 14 vorgesehenen Zinken 12 können sowohl in die Nuten 11 der einen Seitenwand 6 des Buchsenteiles 1 , als auch in die Nuten 11 der anderen Seitenwand 6 des Buchsenteiles 1 eingeschoben werden.

Ein Steckerteil 7 kann demzufolge auch um 180° gedreht zwischen die Seitenwände 6 des Buchsenteiles 1 eingefügt werden. Daher benötigt das Steckerteil 7 nur eine Kabelaustrittsöffnung an einem Oberteil 15 seines Gehäuses 14.

Die FIG 2b, 2c und 2d zeigen, daß mit Kontaktfederkammern versehene wandartige Zwischenstücke 16 seitlich an ein beidseitig ebenfalls Kontaktfederkammern aufweisendes Mittelstück 17 angesetzt und mit dem Mittelstück 17 zu einem Block vereinigt zwischen die U-Seitenwände des Steckerteil-Gehäuses 14 zur Bildung des Steckerteiles eingeschoben werden. Rastlaschen sichern dabei die Verbindung zwischen den Teilen 16 und 17 und dem Steckerteilgehäuse 14 und dem aus den Teilen 16 und 17 gebildeten Block.

In die Nuten 11 der Seitenwände 6 können gesondert vorgesehene, einzeln handhabbare Zinken 18 eingefügt werden.

Dadurch wird eine Nut 11 gegen das Eindringen eines Zinken 12 des Steckerteiles 7 blockiert. Ein Steckerteil 7 kann daher nur dann zwischen die Seitenwände 6 des Buchsenteiles 1 eingeschoben werden, wenn derjenige Zinken 12 zuvor ausgebrochen worden ist, der für eine Nut 11 bestimmt ist, die durch einen Zinken 18 blockiert ist.

Mit einer beliebigen der beiden Seitenwände 6 kann auch ein wandartiges Hakenteil 19 verbunden werden, das von einem Querbalken 20 ausgehend, der bei der Verbindung eines Hakenteils 19 mit einer Wand 6 des Buchsenteiles 1 dem Freirand der betreffenden Wand 6 aufsitzt, auf der einen Seite ebenfalls mit kammartig angeordneten Zinken 21 versehen ist, während auf der anderen Seite eine Verriegelungslasche 22 vorgesehen ist, die, wenn das Hakenteil 19 mit den Zinken 21 in Nuten 11 des Buchsenteiles 1 eingeschoben worden ist und der Querbalken 20 einer Seitenwand 6 aufsitzt, in Verlängerung der betreffenden Seitenwand 6 vom Buchsenteil 1 absteht.

Beim Einfügen eines Steckerteiles 7 zwischen die Seitenwände 6 des Buchsenteiles 1 wird die Lasche 22 elastisch zurückgedrängt, um dann mit einem Verriegelungshaken 23 hinter einer Kante des Steckerteil-Gehäuses 14 einzurasten und das Steckerteil 7 am Buchsenteil 1 festzuhalten.

Zinkenspitzen der gesondert handhabbaren Zinken 18 und wenigstens einiger der Zinken 21 sind verlängert und am freien Ende hakenförmig ausgebildet. Diese Zinkenspitzen durchsetzen Durchbrüche 24, die in der Platte 2 in Verlängerung einer jeden Nut 11 vorgesehen sind und verhaken sich auf der von der Oberseite 5 abgewandten Seite der Platte 2 an dieser. Dadurch werden die gesondert handhabbaren Zinken 18 und ein Hakenteil 19 am Buchsenteil 1 festgehalten.

Durch die Verbindung eines Hakenteils 19 mit dem Buchsenteil 1 wird optisch der Ort angezeigt, an dem ein Steckerteil 7 mit dem Buchsenteil 1 verbunden werden soll. Der Querbalken 20 eines Hakenteiles 19 erstreckt sich nämlich über die gesamte Länge derjenigen Zone des Buchsenteiles 1, die von einem Steckerteil 7 eingenommen werden soll.

Außerdem bestimmt ein mit dem Buchsenteil 1 verbundenes Hakenteil 19 die jeweilige Drehlage eines Steckerteiles 7 bezüglich einer Kabelaustrittsöffnung des Steckerteiles 7, da die mit den Zinken 12 versehene Seitenwand 13 des Steckerteil-Gehäuses 14 nicht derjenigen Seitenwand 6 des Buchsenteiles 1 zugeordnet werden kann, die schon von einem Hakenteil 19 besetzt ist.

Die Nuten 11 sind so über die Seitenwände 6 des Buchsenteils 1 verteilt, daß sie voneinander einen Abstand haben, der mit dem Rasterabstand der Stifte oder Messer 4 bzw. der Kanäle 3 in der Platte 2 übereinstimmt und auf dieses Raster synchronisiert sind. Dies ermöglicht es, ein Steckerteil 7, das in der zu den Seitenwänden 6 parallelen Richtung des Buchsenteiles 1 nur einen bestimmten Abschnitt des Buchsenteiles 1 belegt, jeder beliebigen Gruppe von Stiften oder Messern 4 des Buchsenteiles 1 zuzuordnen.

Wie FIG 1b zeigt, können die Stifte oder Messer 4 Kontaktstifte oder Kontaktmesser einer Stift- bzw. Messerleiste 25 sein, die mit der Anschlußseite der Kontaktstifte oder Kontaktmesser durch eine im Rastermaß der Kontaktstifte oder Kontaktmesser mit Bohrungen versehene Gehäuserückwand 26 gesteckt ist.

## Patentansprüche

1. Steckverbinder mit einem Buchsenteil (1), das im wesentlichen aus einer ebenen Platte (2) besteht, die von in einem bestimmten Raster angeordneten Stiften oder Messern (4) durchsetzt ist, und das zumindest an Längsseiten der Platte (2) parallel zu den Stiften oder Messern (4) von dieser abragende Seitenwände (6) aufweist, welche auf ihrer den Stiften oder Messern (4) zugewandten Innenseite (9) mit Nuten (11) versehen sind,die sich parallel zu den Stiften oder Messern (4) erstrecken, und mit wenigstens einem zwischen die Seitenwände (6) des Buchsenteiles (1) einsteckbaren Steckerteil (7), das auf die Stifte oder Messer (4) aufsteckbare Kontaktfedern enthält, und mit gesondert handhabbaren Hakenteilen (19), die mit dem Buchsenteil (1) verrastbare Zinken (21) mit hakenförmig ausgebildeten und durch Durchbrüche (24) des Buchsenteiles (1) steckbaren Zinkenspitzen aufweisen und die in Verlängerung der Seitenwände (6) des Buchsenteiles (1) von diesem abstehen und mit hinter Rastkanten der Steckerteile (7) einrastbaren Vorsprüngen (23) versehen sind,
**dadurch gekennzeichnet,** daß jedes Steckerteil (7) des Buchsenteils (1) symmetrisch aufgebaut ist und die Durchbrüche (24) an der Platte (2) des Buchsenteiles (1) in Verlängerung einer jeden Nut (11) der Seitenwände (6) vorgesehen sind, daß jedes Steckerteil (7) mit nur einer kammartig in ausbrechbare Zinken (12) gegliederten Wand versehen ist, daß jedes Hakenteil (19) mit einer kammartig in Zinken (21) gegliederten Wand versehen ist und die Zinken (12) jedes Steckerteiles (7) sowie die Zinken (21) jedes Hakenteiles (19) in die Nuten (11) der Seitenwände (6) passen, daß jedes einem Steckerteil (7) zugeordnete Hakenteil (19) an der der in Zinken (12) gegliederten Wand gegenüberliegenden Seite des Steckerteiles (7) in das Buchsenteil (1) eingesetzt ist, und daß weitere Zinken (18) vorgesehen sind, die unabhängig handhabbar, in die Nuten (11) der Seitenwände (6) einfügbar und mit dem Buchsenteil (1) verrastbar ausgebildet sind.

2. Steckverbinder nach Anspruch 1,
**dadurch gekennzeichnet,** daß die Nuten (11) der Seitenwände (6) im Rasterabstand der Stifte oder Messer (4) angeordnet sind.

3. Steckverbinder nach Anspruch 1 oder 2,
**dadurch gekennzeichnet,** daß die Zinken (12) am freien Ende einer der beiden U-Seitenwände (13) des Steckerteiles (7) vorgesehen sind.

4. Steckverbinder nach einem der Ansprüche 1 bis 3,
**dadurch gekennzeichnet,** daß jedes Hakenteil (19) einen Querbalken (20) aufweist, der bei der Verbindung eines Hakenteiles (19) mit einer Seitenwand (6) des Buchsenteiles (1) dem Freirand der betreffenden Seitenwand (6) aufsitzt, und der an einer Seite die Zinken (21) trägt und an der anderen Seite eine elastische Verriegelungslasche (22) mit einem Verriegelungshaken (23) aufweist.

5. Steckverbinder nach Anspruch 4,
**dadurch gekennzeichnet,** daß sich der Querbalken (20) eines Hakenteiles (19) über die gesamte Länge derjenigen Zone des Buchsenteiles (1) erstreckt, die von einem Steckerteil (7) eingenommen werden soll.

## Claims

1. Connector having a socket part (1) which essentially comprises a flat plate (2) which is penetrated by pins or blades (4) arranged in a specific array, and which has, at least on the longitudinal sides of the plate (2), side walls (6) which project away from the pins or blades (4) parallel thereto and are provided on their inside (9) facing the pins or blades (4) with grooves (11) which extend parallel to the pins or blades (4), and having at least one plug part (7), which can be plugged in between the side walls (6) of the socket part (1) and contains contact springs which can be plugged onto the pins or blades (4), and having hook parts (19) which can be manipulated separately, have prongs (21), which can be latched with the socket part (1) and have prong tips that are constructed in a hook-shaped fashion and can be plugged through cutouts (24) in the socket part (1), and project away from the socket part (1) in a continuation of the side walls (6) thereof and are provided with projections (23) which can engage behind latching edges of the plug parts (7), characterised in that each plug part (7) of the socket part (1) is constructed symmetrically and the cutouts (24) on the plate (2) of the plug part (1) are provided in a continuation of each groove (11) of the side walls (6), in that each plug part (7) is provided with only one wall articulated in a chamber-like fashion into prongs (12) that can be broken out, in that each hook part (19) is provided with a wall articulated in a chamber-like fashion into prongs (21) and the prongs (12) of each plug part (7) as well as the prongs (21) of each hook part (19) fit into the grooves (11) in the side walls (6), that each hook part (19) assigned to a plug part (7) is inserted into the socket part (1) on the side of the plug part (7) opposite the wall articulated into prongs (12) and in that further prongs (18) are provided which can be manipulated separately, can be inserted into the grooves (11) of the side walls (6) and are constructed capable of latching with the socket part (1).

2. Connector according to Claim 1, characterised in that the grooves (11) of the side walls (6) are arranged at the array spacing of the pins or blades (4).

3. Connector according to Claim 1 or 2, characterised in that the prongs (12) are provided at the free end of one of the two U side walls (13) of the plug part (7).

4. Connector according to one of Claims 1 to 3, characterised in that each hook part (19) has a crossbar (20) which, when a hook part (19) is connected to a side wall (6) of the socket part (1), is seated on the free rim of the relevant side wall, and which supports the prongs (21) on one side and on the other side has an elastic locking lug (22) with a locking hook (23).

5. Connector according to Claim 4, characterised in that the crossbar (20) of a hook part (19) extends over the entire length of that zone of the socket part (1) which is to be occupied by a plug part (7).

## Revendications

1. Connecteur comportant une partie formant douille (1), qui est constitué essentiellement par une plaque plane (2), qui est traversée par des broches ou des couteaux (4) disposés selon un réseau déterminé et qui possède, au moins sur des côtés longitudinaux de la plaque (2), des parois latérales (6), qui font saillie parallèlement aux broches ou aux couteaux (4) à partir de cette plaque et sont pourvus, sur leur face intérieure (9) tournée vers les tiges ou les couteaux (4), de rainures (11), qui s'étendent parallèlement aux broches ou aux couteaux (4), comportant au moins une partie formant connecteur mâle (7), qui peut être enfichée entre les parois latérales (6) de la partie formant douille (1) et comporte des ressorts de contact, pouvant être emmanchés sur les broches ou les couteaux (4), et comportant des parties formant crochets (19), pouvant être manipulées séparément et qui comportent des dents (21) pouvant être verrouillées dans la partie formant douille (1) et dont les pointes sont réalisées en forme de crochets et peuvent être enfichées dans des trous traversants (24) de la partie formant douille (1), et qui font saillie, dans le prolongement des parois latérales (6) de la partie formant douille (1), à partir de cette dernière et sont pourvus d'appendices saillants (23) pouvant être encliquetés derrière des bords d'encliquetage des parties formant connecteurs mâles (7),
caractérisé par le fait que chaque partie formant connecteur mâle (7) de l'élément formant douille (1) est agencée symétriquement et les trous traversants (24) ménagés dans la plaque (2) de la partie formant douille (1) sont prévus dans le prolongement de chaque rainure (11) des parois latérales (6), que chaque élément formant connecteur mâle (7) est pourvu d'une paroi subdivisée à la manière d'un peigne, sous la forme de dents (12) pouvant être retirées, que chaque partie à crochets (19) est pourvue d'une paroi subdivisée sous la forme d'un peigne en dents (21), et les dents (12) de chaque élément formant connecteur mâle (7) ainsi que les dents (21) de chaque partie à crochets (19) s'adaptent dans les rainures (11) des parois latérales (6), que chaque partie à crochets (19) associé à un élément formant connecteur mâle (7), est insérée dans l'élément formant douille (1), au niveau du côté de l'élément formant connecteur mâle (7) situé à l'opposé de la paroi subdivisée en dents (12), et qu'il est prévu d'autres dents (18), qui peuvent être manipulées de façon indépendante, qui peuvent être insérées dans les rainures (11) des parois latérales (6) et qui sont agencées de manière à être verrouillables avec l'élément formant douille (1).

2. Connecteur suivant la revendication 1, caractérisé par le fait que les rainures (11) des parois latérales (6) sont situées à la distance du pas du réseau des broches ou des couteaux (4).

3. Connecteur suivant la revendication 1 ou 2, caractérisé par le fait que les dents (12) sont prévues sur l'extrémité libre de l'une des deux parois latérales en forme de U (13) de l'élément formant connecteur mâle (7).

4. Connecteur suivant l'une des revendications 1 à 3, caractérisé par le fait que chaque partie à crochets (19) possède une barre transversale (20), qui, lors du raccordement d'une partie à crochets (19) à une paroi latérale (6) de l'élément formant douille (1), prend appui sur le bord libre de la paroi latérale (6) considérée et qui porte d'un côté les dents (21) et, de l'autre côté, possède une patte de verrouillage élastique (22) comportant un crochet de verrouillage (23).

5. Connecteur suivant la revendication 4, caractérisé par le fait que la barre transversale (20) d'une partie à crochets (19) s'étend sur toute la longueur de la zone de l'élément formant douille (1), qui doit être logé dans l'élément formant connecteur mâle (7).
